# FASCICULE DE BREVET EUROPEEN

(11) **EP 0 911 595 B1**
(45) Date de publication et mention de la délivrance du brevet: **21.11.2001**
(21) Numéro de dépôt: 98119689.2
(22) Date de dépôt: 19.10.1998
(51) Int. Cl.: F28D 1/03, F28F 27/02

(54) **Echangeur de chaleur avec une capacité améliorée**
Wärmetauscher mit verbesserter Wärmeübertragung
Heat exchanger with improved heat exchange capacity

(30) Priorité: 20.10.1997 FR 9713117
(43) Date de publication de la demande: 28.04.1999
(73) Titulaire: VALEO CLIMATISATION, 78321 La Verrière (FR)
(72) Inventeur: Bousquet, Frédéric, 72000 Le Mans (FR)

(56) Documents cités:
- EP-A- 0 661 508
- EP-A- 0 702 201
- US-A- 3 976 128
- US-A- 4 217 953

## Description

L'invention concerne un échangeur de chaleur pour l'échange de chaleur entre un premier fluide et un second fluide, comprenant un empilement de pochettes mutuellement alignées dans une direction longitudinale, et présentant deux boîtes collectrices mutuellement juxtaposées dans une direction latérale, formées chacune par l'alignement, dans la direction longitudinale, de chambres d'entrée ou de sortie appartenant respectivement aux différentes pochettes, les boîtes collectrices étant subdivisées dans leur ensemble en au moins trois conduites de liaison, les conduites de liaison qui appartiennent à une même boîte collectrice se succédant dans la direction longitudinale et ne communiquant pas directement entre elles, tandis que dans chaque conduite de liaison les chambres d'entrée ou de sortie communiquent mutuellement par des ouvertures ménagées dans les parois des pochettes, les pochettes définissant un parcours pour le premier fluide entre une conduite de liaison amont adjacente à une première extrémité longitudinale de l'empilement et une conduite de liaison aval adjacente à la seconde extrémité longitudinale de l'empilement, en passant alternativement d'une conduite de liaison appartenant à l'une des boîtes collectrices à une conduite de liaison appartenant à l'autre boîte collectrice, par l'intermédiaire de trajets en U dont chacun relie entre elles les chambres d'entrée et de sortie d'une même pochette, les conduites de liaison amont et aval étant reliées à des passages d'entrée et de sortie prévus à l'une desdites extrémités longitudinales, l'une directement et l'autre par l'intermédiaire d'une tubulure traversant les ouvertures de la ou des conduites de liaison interposées entre cette même extrémité et ladite autre conduite de liaison.

De tels échangeurs de chaleur sont connus, par exemple, du document EP-A-0 702 201 et couramment utilisés en tant qu'évaporateurs dans des dispositifs de climatisation de l'habitacle des véhicules. Les pochettes sont formées chacune de deux plaques de tôle embouties en forme de cuvettes, dont les concavités sont tournées l'une vers l'autre et qui sont mutuellement reliées de façon étanche à leur périphérie, les chambres d'entrée et de sortie étant délimitées par des régions des cuvettes de plus grande profondeur que les régions restantes, de façon à réserver entre deux pochettes voisines, en regard desdites régions restantes, un intervalle pour le passage du second fluide dans la direction latérale, et lesdites ouvertures étant ménagées dans les fonds des cuvettes, qui sont en contact mutuel étanche autour des ouvertures. Les deux cuvettes de chaque pochette sont en outre reliées de façon étanche en une zone médiane de leur largeur et sur une fraction notable de leur longueur à partir d'un premier bord d'extrémité, les deux branches dudit trajet en U s'étendant de part et d'autre de ladite zone médiane, ainsi que lesdites régions de plus grande profondeur des cuvettes, disposées au voisinage dudit premier bord d'extrémité.

Le but de l'invention est d'améliorer les caractéristiques de fonctionnement de ces évaporateurs.

L'invention vise notamment un échangeur de chaleur du genre défini en introduction, et prévoit que ladite tubulure est excentrée par rapport auxdites ouvertures.

On constate que le fait de placer la tubulure dans une position excentrée plutôt que dans une position centrée améliore à la fois le rendement global de l'échange de chaleur et l'homogénéité de celui-ci dans le volume de l'échangeur, ainsi que celle de la température de l'air en sortie de l'évaporateur.

Des caractéristiques optionnelles de l'invention, complémentaires ou alternatives, sont énoncées ci-après:
- Les conduites de liaison sont en nombre égal dans les deux boîtes collectrices, les conduites de liaison amont et aval appartenant respectivement aux deux boîtes collectrices.
- Lesdites ouvertures sont allongées et la tubulure est décalée dans la direction de leur longueur par rapport aux centres des ouvertures.
- Lesdites ouvertures sont allongées dans la direction latérale et la tubulure est décalée vers l'extérieur de l'échangeur par rapport aux centres des ouvertures.
- La tubulure est en contact avec le bord de chaque ouverture, en particulier sensiblement au point de celui-ci le plus éloigné du centre.
- La tubulure présente une section circulaire qui coïncide en partie avec une portion sensiblement semi-circulaire du bord de l'ouverture.
- La tubulure alimente la conduite de liaison amont.
- La tubulure est brasée aux bords des ouvertures. On obtient dans ce cas une liaison rigide de la tubulure et des pochettes, qui réduit les bruits émis par l'échangeur par suite des vibrations et de l'écoulement du fluide.
- Les directions longitudinale et latérale sont sensiblement horizontales, les boîtes collectrices étant disposées à la partie supérieure de l'échangeur.

Les avantages de l'invention seront exposés plus en détail dans la description ci-après, en se référant aux dessins annexés, sur lesquels:
- La figure 1 est une vue partielle d'un évaporateur selon l'invention, en coupe selon la ligne I-I de la figure 2;
- la figure 2 est une vue de dessus.de l'évaporateur, en coupe selon la ligne II-II de la figure 1; et
- les figures 3 et 4 sont des diagrammes comparatifs illustrant sous forme de courbes certaines caractéristiques de fonctionnement de l'évaporateur des figures 1 et 2 et d'un évaporateur selon l'état de la technique.

L'évaporateur illustré, destiné à un dispositif de climatisation de l'habitacle d'un véhicule automobile, comprend une multiplicité de pochettes 1 mutuellement empilées dans une direction longitudinale sensiblement horizontale, et formées chacune de deux plaques de tôle embouties en forme de cuvettes 2 et 3. Ces dernières sont identiques entre elles et ont leurs concavités tournées l'une vers l'autre, soit respectivement vers des seconde et première extrémités longitudinales 5, 4 de l'empilement. Chaque cuvette présente un bord périphérique 6 situé dans un plan vertical, et les bords périphériques 6 des deux cuvettes formant une pochette sont mutuellement assemblés de façon étanche au fluide, par brasage, pour délimiter le volume intérieur de la pochette. Chaque cuvette présente en outre, à sa partie supérieure, deux régions 7 d'une profondeur plus grande que celle de la région restante 8, cette dernière occupant la majeure partie de la hauteur de la cuvette, au-dessous des régions 7. Ces deux régions de plus grande profondeur de chaque cuvette, juxtaposées de la gauche vers la droite des figures, définissent dans chaque pochette une chambre d'entrée et une chambre de sortie pour le fluide réfrigérant. La chambre d'entrée et la chambre de sortie de chaque pochette sont séparées l'une de l'autre par une zone de jonction étanche 9 entre les deux cuvettes à mi-largeur de la pochette, cette zone de jonction se raccordant au bord 6 à l'extrémité supérieure 10 de la pochette et se prolongeant vers le bas jusqu'au voisinage de l'extrémité inférieure de la pochette de façon à définir dans celle-ci, en regard des régions 8 des cuvettes, un trajet en U pour le fluide entre la chambre d'entrée et la chambre de sortie. Le fond de chaque cuvette est traversé, dans chacune des régions 7 de plus grande profondeur, par une ouverture 11 et les fonds tournés l'un vers l'autre d'une cuvette 2 et d'une cuvette 3 adjacentes sont mutuellement liés de façon étanche autour des ouvertures, par brasage.

L'alignement des chambres d'entrée/sortie situées du côté gauche des figures forme une boîte collectrice 16, et l'alignement des chambres d'entrée/sortie situé sur le côté droit forme une boîte collectrice 17. La boîte collectrice 16 est subdivisée par une cloison transversale 18 en une conduite de liaison 12 s'étendant de cette cloison à l'extrémité 4 de l'empilement et une conduite de liaison 14 s'étendant de la cloison à l'extrémité 5. De même, une cloison transversale 19, plus éloignée de l'extrémité 4 que la cloison 18, sépare la boîte collectrice 17 en une conduite de liaison 13 adjacente à l'extrémité 4 et une conduite de liaison 15 adjacente à l'extrémité 5. Des plaques d'extrémités 20 et 21 sont brasées aux fonds des cuvettes 2,3 situées aux extrémités 4,5 de l'empilement respectivement de manière à obturer les ouvertures 11 de ces cuvettes, et contribuent à délimiter les conduites de liaison. Les chambres d'entrée/-sortie formant une même conduite de liaison communiquent entre elles par les ouvertures 11 des cuvettes 2,3.

Une tubulure d'entrée 22 s'étend sur toute la longueur de la conduite de liaison 14 et traverse de manière étanche la plaque d'extrémité 21 et la cloison intermédiaire 18, auxquelles elle est brasée, de manière à mettre en communication la conduite de liaison 12 avec la partie du circuit de fluide réfrigérant située en amont de l'évaporateur. Une tubulure de sortie 23 traverse également la plaque 21 et débouche dans la conduite de liaison 15, de manière à mettre celle-ci en communication avec la partie aval du circuit.

Le fluide réfrigérant pénétrant dans la conduite de liaison 12 par la tubulure 22 passe ensuite dans la conduite de liaison 13, en empruntant, en parallèle, les trajets en U d'un premier groupe de pochettes. Il est ensuite transféré à la conduite de liaison 14, par l'intermédiaire des trajets en U d'un second groupe de pochettes, puis à la conduite de liaison 15, par l'intermédiaire des trajets en U d'un troisième et dernière groupe de pochettes. Le fluide quitte enfin l'évaporateur par la tubulure 23. Lors de la circulation dans les trajets en U, le fluide reçoit de la chaleur d'un flux d'air qui traverse l'évaporateur horizontalement de la droite vers la gauche, selon la flèche F1, en passant par les intervalles qui séparent les pochettes en regard des régions 8 des cuvettes.

Selon l'invention, la tubulure 22 est décalée par rapport aux centres des ouvertures 11 des cuvettes qui définissent la boîte collectrice 16. Dans l'exemple illustré, la tubulure est décalée vers la gauche, c'est-à-dire vers l'aval par rapport au flux d'air F1. Plus particulièrement, le contour de chaque ouverture 11 a une forme ovale et est composée de deux segments de droite horizontaux 30 et de deux demi-cercles 31 dont les concavités sont tournées l'une vers l'autre et qui sont tangents aux segments 30. La tubulure 22 a un diamètre extérieur égal au diamètre des demi-cercles 31 et vient s'appuyer sur le bord des ouvertures qu'elle traverse, et est brasée à ce bord, sur toute la longueur du demi-cercle 31 situé à gauche.

En variante, on peut envisager que le diamètre de la tubulure 22 soit inférieur à celui des demi-cercles 31, le contact étant alors sensiblement ponctuel.

Sur chacune des figures 3 et 4, la courbe en trait pointillé et la courbe en trait plein sont relatives respectivement à l'évaporateur illustré et à un évaporateur différant de celui-ci par le fait que l'axe de la tubulure 22 passe par les centres des ouvertures qu'elle traverse. Les courbes de la figure 3 et celles de la figure 4 montrent respectivement la puissance calorifique échangée en kW et la température de l'air sortant en °C, en fonction du débit d'air en kilogrammes/heure traversant l'évaporateur, la température de l'air entrant étant 30 °C.

On constate une amélioration significative des performances de l'évaporateur grâce à l'invention.

La disposition selon l'invention améliore également l'homogénéité de l'échange de chaleur dans le volume de l'évaporateur, et par conséquent l'homogénéité de la répartition de température au sein du flux d'air sortant de celui-ci, avec atténuation des phénomènes de points chauds et de points froids.

Par ailleurs, le brasage de la tubulure aux bords des ouvertures, sur une longueur importante de ceux-ci, entraîne une rigidification et une réduction des bruits de fonctionnement.

Bien que la disposition particulière décrite conduise à des performances optimales, il est possible de s'en écarter tout en bénéficiant de l'invention. Ainsi, la tubulure peut être partiellement décalée par rapport aux centres des ouvertures sans atteindre les extrémités latérales de celles-ci. Elle peut être décalée vers le milieu de la largeur de l'évaporateur, et non vers l'extérieur. Elle peut être décalée vers l'aval par rapport au flux d'air, ou transversalement par rapport à celui-ci. Elle n'est pas nécessairement brasée au bord des ouvertures. La tubulure décalée selon l'invention peut être une tubulure de sortie en communication avec la conduite de liaison aval. Il est également possible de prévoir un nombre impair de conduites de liaison, l'entrée et la sortie du fluide s'effectuant du même côté de l'évaporateur, gauche ou droit par référence aux figures 1 et 2.

L'évaporateur peut par ailleurs fonctionner dans une orientation dans l'espace différente de celle décrite.

## Revendications

1. Échangeur de chaleur pour l'échange de chaleur entre un premier fluide et un second fluide, notamment évaporateur pour un dispositif de climatisation de l'habitacle d'un véhicule, comprenant un empilement de pochettes (1) mutuellement alignées dans une direction longitudinale, et présentant deux boîtes collectrices (16,17) mutuellement juxtaposées dans une direction latérale, formées chacune par l'alignement, dans la direction longitudinale, de chambres d'entrée ou de sortie appartenant respectivement aux différentes pochettes, les boîtes collectrices étant subdivisées dans leur ensemble en au moins trois conduites de liaison (12-15), les conduites de liaison qui appartiennent à une même boîte collectrice se succédant dans la direction longitudinale et ne communiquant pas directement entre elles, tandis que dans chaque conduite de liaison les chambres d'entrée ou de sortie communiquent mutuellement par des ouvertures (11) ménagées dans les parois des pochettes, les pochettes définissant un parcours pour le premier fluide entre une conduite de liaison amont (12) adjacente à une première extrémité longitudinale (4) de l'empilement et une conduite de liaison aval (15) adjacente à la seconde extrémité longitudinale (5) de l'empilement, en passant alternativement d'une conduite de liaison appartenant à l'une des boîtes collectrices à une conduite de liaison appartenant à l'autre boîte collectrice, par l'intermédiaire de trajets en U dont chacun relie entre elles les chambres d'entrée et de sortie d'une même pochette, les conduites de liaison amont et aval étant reliées à des passages d'entrée et de sortie prévus à l'une (5) desdites extrémités longitudinales, l'une (15) directement (23) et l'autre (12) par l'intermédiaire d'une tubulure (22) traversant les ouvertures (11) de la ou des conduites de liaison (14) interposées entre cette même extrémité (5) et ladite autre conduite de liaison (12), **caractérisé en ce que** ladite tubulure est excentrée par rapport auxdites ouvertures.

2. Échangeur de chaleur selon la revendication 1, **caractérisé en ce que** les conduites de liaison sont en nombre égal dans les deux boîtes collectrices, les conduites de liaison amont (12) et aval (15) appartenant respectivement aux deux boîtes collectrices (16,17).

3. Échangeur de chaleur selon l'une des revendications 1 et 2, **caractérisé en ce que** lesdites ouvertures sont allongées et que la tubulure est décalée dans la direction de leur longueur par rapport aux centres des ouvertures.

4. Échangeur de chaleur selon la revendication 3, **caractérisé en ce que** lesdites ouvertures sont allongées dans la direction latérale et que la tubulure est décalée vers l'extérieur de l'échangeur par rapport aux centres des ouvertures.

5. Échangeur de chaleur selon l'une des revendications précédentes, **caractérisé en ce que** la tubulure est en contact avec le bord de chaque ouverture.

6. Échangeur de chaleur selon la revendication 5, rattachée à l'une des revendications 3 et 4, **caractérisé en ce que** la tubulure est en contact avec le bord de chaque ouverture sensiblement au point de celui-ci le plus éloigné du centre.

7. Échangeur de chaleur selon la revendication 6, **caractérisé en ce que** la tubulure présente une section circulaire qui coïncide en partie avec une portion sensiblement semi-circulaire (31) du bord de l'ouverture.

8. Échangeur de chaleur selon l'une des revendications précédentes, **caractérisé en ce que** la tubulure (22) alimente la conduite de liaison amont (12).

9. Échangeur de chaleur selon l'une des revendications 5 à 8, **caractérisé en ce que** la tubulure est brasée aux bords des ouvertures.

10. Échangeur de chaleur selon l'une des revendications précédentes, **caractérisé en ce que** les directions longitudinale et latérale sont sensiblement horizontales, les boîtes collectrices étant disposées à la partie supérieure de l'échangeur.

11. Échangeur de chaleur selon l'une des revendications précédentes, **caractérisé en ce que** pochettes sont formées chacune de deux plaques de tôle embouties en forme de cuvettes (2, 3), dont les concavités sont tournées l'une vers l'autre et qui sont mutuellement reliées de façon étanche à leur périphérie (6), les chambres d'entrée et de sortie étant délimitées par des régions (7) des cuvettes de plus grande profondeur que les régions restantes (8), de façon à réserver entre deux pochettes voisines, en regard desdites régions restantes, un intervalle pour le passage du second fluide dans la direction latérale, et lesdites ouvertures étant ménagées dans les fonds des cuvettes, qui sont en contact mutuel étanche autour des ouvertures.

12. Échangeur de chaleur selon la revendication 11, **caractérisé en ce que** les deux cuvettes de chaque pochette sont en outre reliées de façon étanche en une zone médiane (9) de leur largeur et sur une fraction notable de leur longueur à partir d'un premier bord d'extrémité (10), les deux branches dudit trajet en U s'étendant de part et d'autre de ladite zone médiane, ainsi que lesdites régions (7) de plus grande profondeur des cuvettes, disposées au voisinage dudit premier bord d'extrémité.

## Patentansprüche

1. Wärmetauscher zum Wärmeaustausch zwischen einem ersten Fluid und einem zweiten Fluid, insbesondere Verdampfer für eine Fahrzeuginnenraumklimaanlage, umfassend einen Stapel aus Taschen (1), die wechselseitig in einer Längsrichtung ausgerichtet sind, wobei zwei Sammlergehäuse (16, 17) wechselseitig benachbart in einer Querrichtung vorgesehen sind, jeweils gebildet durch die Ausrichtung in der Längsrichtung von Eintritts- oder Austrittskammern, die jeweils zu den unterschiedlichen Taschen gehören, wobei die Sammlergehäuse unterteilt sind in ihrer Gesamtheit in zumindest drei Verbindungskanäle (12 - 15), wobei die Verbindungskanäle, die zu ein- und demselben Sammlergehäuse gehören, sich in der Längsrichtung aneinander anschließen und nicht unmittelbar miteinander kommunizieren, während in jedem Verbindungskanal die Eintritts- oder Austrittskammern wechselseitig über Öffnungen (11) kommunizieren oder miteinander in Verbindung stehen, ausgebildet in den Wandungen der Taschen, wobei die Taschen einen Pfad für das erste Fluid definieren zwischen einem flussaufwärtsliegenden Verbindungskanal (12), benachbart zu einem ersten Längsende (4) des Stapels, und einem flussabwärtsliegenden Verbindungskanal (15), benachbart zu dem zweiten Längsende (5) des Stapels, wobei das Fluid alternativ von einem Verbindungskanal, der zu einem der Sammlergehäuse gehört, zu einem Verbindungskanal, der zu dem anderen Sammlergehäuse gehört, unter Zwischenschaltung von U-Pfaden tritt, von denen jeder die Eintritts- und Austrittskammern ein- und derselben Tasche verbindet, wobei die flussaufwärtsliegenden und flussabwärtsliegenden Verbindungskanäle mit Eintrittsdurchgängen und Austrittsdurchgängen verbunden sind, die an dem einen (5) der Längsenden vorgesehen sind, und zwar der eine (15) direkt (23) und der andere (12) unter Zwischenschaltung einer Verrohrung (22), die die Öffnungen (11) des oder der Verbindungskanäle (14) durchquert, die zwischen diesem selben Ende (5) und dem anderen Verbindungskanal (12) zwischengelagert sind, **dadurch gekennzeichnet, dass** die Verrohrung mit Bezug auf die Öffnungen exzentrisch vorliegt.

2. Wärmetauscher nach Anspruch 1, **dadurch gekennzeichnet, dass** die Verbindungskanäle bei einer gleichen Anzahl in den zwei Sammlergehäusen vorgesehen sind, wobei die flussaufwärtsliegenden (12) und flussabwärtsliegenden (15) Verbindungskanäle jeweils zu zwei Sammlergehäusen (16, 17) gehören.

3. Wärmetauscher nach einem der Ansprüche 1 und 2, **dadurch gekennzeichnet, dass** die Öffnungen länglich sind, wobei die Verrohrung in der Richtung ihrer Länge versetzt mit Bezug auf die Mitten der Öffnungen vorliegt.

4. Wärmetauscher nach Anspruch 3, **dadurch gekennzeichnet, dass** die Öffnungen länglich in der Querrichtung sind, wobei die Verrohrung hin zu dem Äußeren des Tauschers mit Bezug auf die Mitten der Öffnungen vorliegt.

5. Wärmetauscher nach einem der vorangegangenen Ansprüche, **dadurch gekennzeichnet, dass** die Verrohrung mit dem Rand von jeder Öffnung in Berührung steht.

6. Wärmetauscher nach Anspruch 5, abhängig von einem der Ansprüche 3 und 4, **dadurch gekennzeichnet, dass** die Verrohrung mit dem Rand von jeder Öffnung im wesentlichen an dem Punkt davon in Berührung steht, der am stärksten von der Mitte beabstandet ist.

7. Wärmetauscher nach Anspruch 6, **dadurch gekennzeichnet, dass** die Verrohrung über einen kreisförmigen Schnitt verfügt, der teilweise mit einem im wesentlichen halbkreisförmigen Abschnitt (31) des Randes der Öffnung zusammenfällt.

8. Wärmetauscher nach einem der vorangegangenen Ansprüche, **dadurch gekennzeichnet, dass** die Verrohrung (22) den flussaufwärtsliegenden Verbindungskanal (12) speist.

9. Wärmetauscher nach einem der Ansprüche 5 bis 8, **dadurch gekennzeichnet, dass** die Verrohrung mit den Rändern der Öffnungen verlötet ist.

10. Wärmetauscher nach einem der vorangegangenen Ansprüche, **dadurch gekennzeichnet, dass** die Längs- und Querrichtungen im wesentlichen horizontal verlaufen, wobei die Sammlergehäuse am oberen Abschnitt des Tauschers angeordnet sind.

11. Wärmetauscher nach einem der vorangegangenen Ansprüche, **dadurch gekennzeichnet, dass** die Taschen jeweils gebildet sind aus zwei in Schalenform geprägten Blechplatten (2, 3), deren Krümmung oder Konkavität zueinander gerichtet ist, und die jeweils in dichtender Weise an ihrer Peripherie (6) verbunden sind, wobei die Eingangs- und Austrittskammern von Bereichen (7) von Schalen mit größerer Tiefe begrenzt sind als die verbleibenden Abschnitte (8), so dass zwischen zwei benachbarten Taschen, gegenüberstehend den verbleibenden Abschnitten ein Intervall für den Durchtritt des zweiten Fluides in der Querrichtung verbleibt, wobei die Öffnungen in den Böden der Schalen ausgebildet sind, die wechselseitig in dichtendem Kontakt herum um die Öffnungen stehen.

12. Wärmetauscher nach Anspruch 11, **dadurch gekennzeichnet, dass** die zwei Schalen bzw. Küvetten von jeder Tasche ferner in dichtender Weise mit einer mittleren Zone (9) ihrer Breite und an einem nennenswerten Teil ihrer Länge, ausgehend von einem ersten Endrand (10), verbunden sind, wobei die zwei Zweige des U-Pfades sich beidseitig der Mittelzone erstrecken, wie auch die Bereiche (7) mit größerer Tiefe der Schalen, die benachbart zu dem ersten Endrand angeordnet sind.

## Claims

1. Heat exchanger for the exchange of heat between a first fluid and a second fluid, notably an evaporator for a device for air conditioning the passenger compartment of a vehicle, comprising a stack of pockets (1) mutually aligned in a longitudinal direction, and having two header tanks (16, 17) mutually juxtaposed in a lateral direction, each formed by the alignment, in the longitudinal direction, of inlet or outlet chambers belonging respectively to the different pockets, the header tanks being subdivided overall into at least three connecting pipes (12-15), the connecting pipes which belong to the same header tank succeeding each other in the longitudinal direction and not communicating directly with each other, whilst in each connecting pipe the inlet or outlet chambers communicate mutually through openings (11) provided in the walls of the pockets, the pockets defining a path for the first fluid between an upstream connecting pipe (12) adjacent to a first longitudinal end (4) of the stack and a downstream connecting pipe (15) adjacent to the second longitudinal end (5) of the stack, passing alternately from a connecting pipe belonging to one of the header tanks to a connecting pipe belonging to the other header tank, by means of U-shaped paths, each of which connects together the inlet and outlet chambers of the same pocket, the upstream and downstream connecting pipes being connected to inlet and outlet passages provided at one (5) of the said longitudinal ends, one (15) directly (23) and the other (12) by means of a manifold (22) passing through the openings (11) in the connecting pipe or pipes (14) interposed between this same end (5) and the said other connecting pipe (12), **characterised in that** the said manifold is off-centre with respect to the said openings.

2. Heat exchanger according to Claim 1, **characterised in that** the connecting pipes are in equal numbers in the two header tanks, the upstream (12) and downstream (15) connecting pipes belonging respectively to the two header tanks (16, 17).

3. Heat exchanger according to one of Claims 1 and 2, **characterised in that** the said openings are elongate and **in that** the manifold is offset in the direction of their length with respect to the centres of the openings.

4. Heat exchanger according to Claim 3, **characterised in that** the said openings are elongate in the lateral direction and **in that** the manifold is offset towards the outside of the heat exchanger with respect to the centres of the openings.

5. Heat exchanger according to one of the preceding claims, **characterised in that** the manifold is in contact with the edge of each opening.

6. Heat exchanger according to Claim 5, attached to one of Claims 3 and 4, **characterised in that** the manifold is in contact with the edge of each opening substantially at the point thereof furthest from the centre.

7. Heat exchanger according to Claim 6, **characterised in that** the manifold has a circular cross-section which partly coincides with a substantially semicircular portion (31) of the edge of the opening.

8. Heat exchanger according to one of the preceding claims, **characterised in that** the manifold (22) supplies the upstream connecting pipe (12).

9. Heat exchanger according to one of Claims 5 to 8, **characterised in that** the manifold is brazed to the edges of the openings.

10. Heat exchanger according to one of the preceding claims, **characterised in that** the longitudinal and lateral directions are substantially horizontal, the header tanks being disposed at the top part of the exchanger.

11. Heat exchanger according to one of the preceding claims, **characterised in that** the pockets are each formed from two sheet-metal plates pressed in the form of bowls (2, 3), whose concavities are turned towards each other and which are mutually connected in a sealed fashion at their periphery (6), the inlet and outlet chambers being delimited by regions (7) of the bowls which are shallower than the remaining regions (8), so as to leave between two adjacent pockets, opposite the said remaining regions, a gap for the passage of the second fluid in the lateral direction, and the said openings being provided in the bottoms of the bowls, which are in mutual sealed contact around the openings.

12. Heat exchanger according to Claim 11, **characterised in that** the two bowls of each pocket are also sealingly connected at a middle zone (9) of their width and over an appreciable proportion of their length as from a first end edge (10), the two arms of a U-shaped path extending on each side of the said middle zone, and the said deeper regions (7) of the bowls, disposed in the vicinity of the said first end edge.
